# FASCICULE DE BREVET EUROPEEN

(11) **EP 1 540 768 B1**
(45) Date de publication et mention de la délivrance du brevet: **16.01.2008**
(21) Numéro de dépôt: 03797356.7
(22) Date de dépôt: 19.09.2003
(51) Int. Cl.: H01Q 11/08, H01Q 1/36, H01Q 1/38

(54) **ANTENNE HELICOIDALE A LARGE BANDE**
HELIXFÖRMIGE BREITBANDANTENNE
BROADBAND HELICAL ANTENNA

(30) Priorité: 20.09.2002 FR 0211696
(43) Date de publication de la demande: 15.06.2005
(73) Titulaire: Universite de Rennes 1, 35065 Rennes Cedex (FR)
(72) Inventeur: SHARAIHA, Ala, F-35700 Rennes (FR); LETESTU, Yoann, F-22100 Le Hingle (FR); LOUVIGNE, Jean-Christophe, F-35700 Rennes (FR)
(74) Mandataire: Vidon, Patrice
(86) Numéro de dépôt international: PCT/FR2003/002774
(87) Numéro de publication internationale: WO 2004/027930

(56) Documents cités:
- EP-A- 1 154 519
- WO-A-96/34425
- US-A- 6 160 516
- US-B1- 6 278 414
- LOUVIGN¹ J C ET AL: "Broadband tapered printed quadrifilar helical antenna" ELECTRONICS LETTERS, IEE STEVENAGE, GB, vol. 37, no. 15, 19 juillet 2001 (2001-07-19), pages 932-933, XP006016948 ISSN: 0013-5194
- LOUVIGN¹ J C ET AL: "Synthesis of printed quadrifilar helical antenna" ELECTRONICS LETTERS, IEE STEVENAGE, GB, vol. 37, no. 5, 1 mars 2001 (2001-03-01), pages 271-272, XP006016335 ISSN: 0013-5194

## Description

Le domaine de l'invention est celui des antennes à large bande passante et à diagramme de rayonnement hémisphérique ou quasi-hémisphérique. Plus précisément, l'invention concerne les antennes hélicoïdales de ce type.

L'antenne de l'invention trouve notamment des applications dans le cadre des communications mobiles par satellite entre des utilisateurs fixes et/ou des mobiles de tout type, par exemple aéronautiques, maritimes ou terrestres. Dans ce domaine, plusieurs systèmes de communication par satellite sont mis en oeuvre, ou sont actuellement en cours de développement (par exemple les systèmes INMARSAT, INMARSAT-M, GLOBALSTAR (marques déposées),...). Ces antennes présentent également un intérêt dans le déploiement des systèmes de communications personnelles (PCS) par satellites géostationnaires.

Ces systèmes ont pour but de fournir aux utilisateurs terrestres des nouveaux services de communications (multimédia, téléphonie) via les satellites. A l'aide de satellites géostationnaires ou défilants, ils permettent d'obtenir une couverture terrestre globale. Ils doivent être similaires aux systèmes cellulaires terrestres en termes de coût, de performance et de taille. Ainsi, l'antenne située sur le terminal de l'utilisateur est un élément clé du point de vue de la réduction de la taille.

De tels systèmes sont notamment décrits dans les documents d'Howard Feldman, D.V. Ramana : « An introduction to Inmarsat's new mobile multimedia service », Sixth International Mobile Satellite Conference, Ottawa, June 1999, et de J.V. Evans : « Satellite systems for personal communications », IEEE A-P Magazine, Vol. 39, n° 3, June 1997.

Pour tous ces systèmes, qui prévoient des liaisons avec des satellites géostationnaires, les incidences très différentes des signaux reçus ou émis imposent aux antennes de posséder un diagramme de rayonnement à couverture hémisphérique ou quasi-hémisphérique. De plus la polarisation doit être circulaire (gauche ou droite) avec un rapport inférieur à 5 dB dans la bande utile.

Plus généralement, l'invention peut trouver des applications dans tous les systèmes nécessitant l'emploi d'une large bande et une polarisation circulaire.

Dans ces différents domaines d'application, les antennes doivent en effet présenter les caractéristiques précédentes soit dans une bande passante très large, de l'ordre de 10 % ou plus, soit dans deux sous-bandes voisines correspondant respectivement à la réception et à l'émission.

On connaît déjà, par le document de brevet FR-89 14952 au nom de France Telecom (marque déposée), un type d'antenne quadrifilaire en hélice particulièrement adapté à de telles applications. Une antenne quadrifilaire est formée de quatre brins rayonnants.

Cette antenne, appelée antenne hélice quadrifilaire imprimée (HQI), possède des caractéristiques proches des critères énoncés, dans une bande de fréquence limitée en général à 6 ou à 8 % pour un ROS inférieur à deux.

Un fonctionnement plus large bande peut être obtenu en utilisant des antennes HQI bicouche. Ces antennes sont formées par l' "emboîtement" concentriques de deux hélices quadrifilaires résonnantes coaxiales, couplées électromagnétiquement. L'ensemble fonctionne comme deux circuits résonnants couplés, dont le couplage écarte les fréquences de résonance. On obtient ainsi une antenne hélice quadrifilaire résonnante bicouche, selon la technique décrite dans FR - 89 14952.

Cette technique présente l'avantage de nécessiter un seul système d'alimentation, et de permettre un fonctionnement double bande ou large bande.

En revanche, elle présente l'inconvénient de nécessiter la réalisation de deux circuits imprimés et imbriqués, et, dans le fonctionnement double bande, de n'offrir qu'une faible largeur de bande dans chaque sous-bande. En fonctionnement large bande, la largeur de bande obtenue reste limitée.

Un autre exemple de réalisation est décrit en détail dans le document "Analysis of quadrifilar resonant helical antenna for mobile communications" (analyse de l'antenne hélice quadrifilaire résonnante pour les communications avec les mobiles), par A. Sharaiha et C. Terret (IEE - Proceedings H, vol. 140, n° 4, août 1993).

Selon ce mode de réalisation, les brins rayonnants sont imprimés sur un substrat diélectrique de faible épaisseur, puis enroulés sur un support cylindrique transparent du point de vue radioélectrique. Les quatre brins de l'hélice sont ouverts ou court-circuités à une extrémité et connectés électriquement à l'autre extrémité.

Cette antenne nécessite un circuit d'alimentation, qui assure l'excitation des différents brins d'antenne par des signaux de même amplitude en quadrature de phase. Cette fonction peut être réalisée à partir de structures de coupleurs 3dB -90° et d'un anneau hybride. L'ensemble peut être réalisé en circuit imprimé et placé à la base des antennes. On obtient ainsi une alimentation simple mais encombrante.

Comme mentionné plus haut, il est souhaitable que l'antenne (incluant son alimentation) soit de taille et de poids les plus réduits possible, et qu'elle ait un coût le plus faible possible.

Plusieurs approches visant à réduire les dimensions de l'antenne et de son système d'alimentation ont été proposées. On peut notamment citer, à titres d'exemples, les solutions présentées :
- dans le document de brevet FR-96 03698, au nom de France Telecom (antenne hélice à alimentation large bande intégrée) ;
- dans le document de brevet FR-0011830, au nom de France Telecom (antenne hélicoïdale à pas variable) ;
- dans le document de brevet FR- 0011843, au nom de France Telecom (antenne hélicoïdale à brins de largeur variable) ; et
- dans l'article de B. Desplanches, A. Sharaiha et C. Terret intitulé « Parametrical study of printed quadrifilar helical antennas with central dielectric rods » (Microwave and Opt. Technol. Letters, Vol. 20, N° 4, February 20, 1999).

Néanmoins, ces antennes n'offrent pas une très grande largeur de bande.

On connaît également dans l'état de la technique des antennes à hélice à éléments rayonnants repliés illustrées respectivement dans un document de brevet US-6,229,499 de la société XM Satellite Radio (marque déposée) et dans un document de brevet US-6,278,414 de la société Qualcomm (marque déposée). Ces antennes possèdent des éléments rayonnants qui sont en partie repliés sur eux-mêmes permettant, ainsi, de réduire leur hauteur. Néanmoins, ces antennes présentent l'inconvénient d'être à bande étroite.

L'invention a notamment pour objectif de pallier ces divers inconvénients de l'état de la technique.

Plus précisément, un objectif de l'invention est de fournir une antenne hélicoïdale résonante présentant une large bande passante, pouvant couvrir, par exemple, la bande d'émission et la bande de réception d'un système de communication.

Notamment, un objectif de l'invention est de fournir une telle antenne hélicoïdale présentant une largeur de bande importante (supérieure à celle obtenue selon l'art antérieur) dans chaque sous-bande, lorsque deux sous-bandes sont prévues.

Un autre objectif de l'invention est de fournir une telle antenne dont les dimensions, les performances et le coût de revient sont acceptables pour des terminaux portables de systèmes cellulaires terrestres.

Un autre objectif de l'invention est de fournir une antenne de taille réduite tout en ayant un fonctionnement en large bande.

Un objectif de l'invention est également de fournir une antenne relativement simple à fabriquer, et par conséquent de faible coût.

Encore un autre objectif de l'invention est de fournir une alternative technique aux solutions de l'art antérieur.

Ces objectifs, ainsi que d'autres qui apparaîtront par la suite, sont atteints selon l'invention à l'aide d'une antenne hélicoïdale selon la revendication 1.

Préférentiellement, l'antenne hélicoïdale est remarquable en ce que chacun des brins parasites est relié à la masse.

Ainsi, on optimise le fonctionnement de l'antenne et notamment des brins parasites.

Selon une caractéristique particulière, l'antenne hélicoïdale est remarquable en ce que les brins rayonnants et les brins parasites sont imprimés sur un substrat.

De cette manière, l'antenne hélicoïdale peut être réalisée selon un mode de fabrication à la fois simple, efficace et à faible coût.

L'antenne est remarquable en ce que chacun des brins rayonnants est associé à un brin parasite de largeur inférieure au brin rayonnant.

Ainsi, on obtient un comportement selfique (correspondant à un brin rayonnant et notamment à sa longueur) associé à un comportement capacitif global (correspondant à l'association d'un brin rayonnant et d'un brin parasite et dépendant de la distance entre ces deux brins et du rapport entre leur largeur), le brin parasite étant préférentiellement de faible largeur.

Selon une caractéristique particulière, l'antenne hélicoïdale est remarquable en ce que le rapport entre la largeur de chacun des brins parasites et la largeur du brin rayonnant associé est inférieur ou égal à 0,15 .

Ainsi, les performances de l'antenne sont optimales notamment dans les bandes voisines de 1 GHz.

Préférentiellement, l'antenne hélicoïdale est remarquable en ce que chacun des brins parasites est positionné par rapport au brin rayonnant associé de façon à optimiser le couplage entre le brin parasite et le brin rayonnant associé.

Ainsi, un brin parasite et le brin rayonnant associé sont positionnés de façon à optimiser la bande passante, un optimum de couplage étant, s'il existe, dépendant de la distance les séparant.

Ainsi, l'antenne possède une meilleure adaptation.

Selon une caractéristique particulière, l'antenne hélicoïdale est remarquable en ce que chacun des brins parasites est plus éloigné du brin rayonnant associé que de l'un au moins des autres brins rayonnants.

En effet, une optimisation du couplage entre le brin parasite et le brin rayonnant associé est souvent obtenue en éloignant le brin parasite du brin rayonnant associé ; ainsi, plus le brin parasite et le brin rayonnant associé sont éloignés, plus la bande de rayonnement de l'antenne est large.

Selon une caractéristique particulière, l'antenne hélicoïdale est remarquable en ce que chacun des brins parasites est parallèle au brin rayonnant auquel il est associé.

Ici, lorsqu'un brin parasite et le brin rayonnant associé sont rectilignes et de largeur constante ou variable, les deux brins sont parallèles si leurs lignes médianes longitudinales sont parallèles.

Ici, lorsqu'un brin parasite et/ou le brin rayonnant associé forment une ligne brisée, les deux brins sont considérés comme parallèles si l'une des trois conditions suivantes est respectée :
- leur lignes médianes longitudinales sont parallèles ; ou
- leur lignes tangentes extérieures et/ou intérieures suivant le sens de la longueur sont parallèles ; ou
- chacun des segments formant le brin parasite est parallèle à un segment associé du brin rayonnant.

Ainsi, chacun des brins parasites et des brins rayonnants associés présentent un effet capacitif.

Selon une caractéristique particulière, l'antenne hélicoïdale est remarquable en ce que chacun des brins parasites présente sensiblement la même longueur que le brin rayonnant auquel il est associé.

Ainsi, l'antenne est relativement simple à réaliser (et notamment plus simple que si la liaison à la masse à une extrémité du brin parasite se faisait, par exemple, au milieu du cylindre).

Selon une caractéristique particulière, l'antenne hélicoïdale est remarquable en ce que l'une des extrémités de chacun des brins rayonnants est reliée par une liaison conductrice à l'une des extrémités du brin rayonnant auquel le brin parasite est associé.

Ainsi, les brins parasites et les brins rayonnants associés peuvent être gravés sur un même coté de substrat, l'autre coté du substrat étant alors disponible pour une autre utilisation (par exemple, pour la gravure de brins supplémentaires ou d'une autre antenne hélice).

Selon une caractéristique particulière, l'antenne hélicoïdale est remarquable en ce que l'une des extrémités de chacun des brins rayonnants est reliée par couplage à l'une des extrémités du brin rayonnant auquel le brin parasite est associé.

Selon une caractéristique particulière, l'antenne hélicoïdale est remarquable en ce que les brins rayonnants sont imprimés sur une première face d'un substrat et en ce que les brins parasites sont imprimés sur une deuxième face du substrat.

Ainsi, la fabrication de l'antenne est simplifiée puisque l'alimentation (reliée notamment à un brin rayonnant) et la masse (reliée notamment à un brin parasite) ne sont pas nécessairement présents sur le même coté du substrat. Des trous métallisés permettant le passage de la masse du coté de l'alimentation ne sont donc pas indispensables.

Selon une caractéristique particulière, l'antenne hélicoïdale est remarquable en ce qu'au moins un brin parasite et un brin rayonnant voisin du brin rayonnant auquel le brin parasite est associé se chevauchent.

Ainsi, la distance entre un brin parasite et le brin rayonnant associé est plus grande que celle séparant deux brins rayonnants voisins. Cela permet notamment d'obtenir plus de marge pour le réglage du couplage entre un brin parasite et le brin rayonnant associé et donc de trouver plus facilement un optimum pour améliorer la bande passante.

Selon une caractéristique particulière, l'antenne hélicoïdale est remarquable en ce que l'extrémité des brins rayonnants non reliée à un brin parasite est connectée à une ligne d'attaque d'un circuit d'alimentation.

Ainsi, le fonctionnement de l'antenne est optimisé.

Selon une caractéristique particulière, l'antenne hélicoïdale est remarquable en ce qu'au moins une des hélices est une hélice quadrifilaire, comprenant quatre brins.

De cette façon, on obtient une bonne pureté de polarisation circulaire.

En outre, pour certains cas, l'ouverture de l'antenne est très large, le diagramme de rayonnement étant quasi hémisphérique.

Selon une caractéristique particulière, l'antenne hélicoïdale est remarquable en ce que les brins rayonnants formant une hélice présentent tous les mêmes dimensions et en ce que les brins parasites présentent tous les mêmes dimensions.

Ainsi, on obtient une meilleure polarisation circulaire, la symétrie des brins étant bonne. De plus, les brins possèdent une même distribution de courant déphasée de 90°.

Selon une caractéristique particulière, l'antenne hélicoïdale est remarquable en ce qu'au moins un des brins rayonnants et/ou parasites est formé d'au moins deux segments, les angles d'enroulement d'au moins deux des segments étant différents et déterminés de façon aléatoire ou pseudo-aléatoire à l'aide de moyens d'optimisation globale.

Ainsi, la ligne formée par chacun des brins rayonnant et/ou parasites est brisée ce qui permet de réduire la taille de l'antenne tout en conservant de bonnes performances.

Selon une caractéristique particulière, l'antenne hélicoïdale est remarquable en ce qu'au moins un des brins rayonnants et/ou parasites présente une largeur variable, variant de façon régulière et monotone entre une largeur maximale et une largeur minimale.

De cette manière, l'adaptation de l'antenne est simplifiée, un paramètre supplémentaire de réglage étant disponible pour cette adaptation.

Selon une caractéristique particulière, l'antenne hélicoïdale est remarquable en ce que les brins rayonnants présentent une longueur sensiblement différente d'un multiple de la longueur d'onde correspondant à la fréquence moyenne de la bande d'émission de l'antenne, divisée par 4.

Ainsi, on peut jouer sur l'ouverture de l'antenne contrairement aux antennes connues du type dipôles avec brin parasite, qui ont une longueur multiple de λ/4 où λ représente la longueur d'onde d'émission de l'antenne.

D'autres caractéristiques et avantages de l'invention apparaîtront plus clairement à la lecture de la description suivante d'un mode de réalisation préférentiel de l'invention, donné à titre de simple exemple illustratif et non limitatif, et des dessins annexés parmi lesquels :
- Les figures 1 et 2 illustrent une antenne hélice quadrilifaire de type connu, à brins classiques de largeur constante, respectivement lorsque l'hélice est développé (figure 1) et lorsqu'elle est enroulée sur un support cylindrique (figure 2) ;
- La figure 3 est un exemple d'hélice selon l'invention, sous sa forme développée ;
- La figure 4 présente une vue de face de l'hélice de la figure 3, enroulée sur son support cylindrique ;
- La figure 5 illustre un exemple de ROS mesuré à l'entrée d'un brin pour une antenne selon l'invention ;
- La figure 6 est une abaque de Smith représentant l'impédance d'entrée d'une antenne selon l'invention ;
- Les figures 7a et 7b illustrent une variante de l'invention selon laquelle des brins rayonnants et des brins parasites associés sont couplés en étant imprimés sur deux faces opposées d'un substrat ;
- La figure 8 présente un exemple d'antenne selon une variante de l'invention selon laquelle des brins rayonnants sont de largeur variable ; et
- Les figures 9a et 9b montrent un exemple d'antenne selon une autre variante de l'invention présentant des brins rayonnants formant une ligne brisée.

Les figures 1 et 2 présentent une antenne hélice quadrilifaire classique, telle que déjà discutée en préambule. Elle comprend quatre brins 11₁ à 11₄ de longueur *L2* et de largeur d. Ces brins rayonnants sont imprimés sur un substrat diélectrique 12 de faible épaisseur enroulé ensuite sur un support cylindrique 13 transparent du point de vue radioélectrique, de rayon *r*, de circonférence *c* et de longueur axiale *L1,* et α étant l'angle d'enroulement.

Classiquement, l'antenne nécessite un circuit d'alimentation qui assure l'excitation des différents brins par des signaux de même amplitude et en quadrature de phase. Cette fonction peut être obtenue à partir de structures de coupleurs 3dB -90° et d'un anneau hybride, réalisée en circuit imprimé et placé à la base des antennes.

La figure 3 présente un exemple d'hélice 30 selon l'invention, sous sa forme développée. L'antenne HQI 30 comporte donc 4 brins rayonnants conducteurs 31₁ à 31₄ régulièrement espacés, imprimés sur un substrat 32 et de largeur égale à Wa. Les quatre brins 31₁ à 31₄ sont repliés sur eux mêmes à l'une de leur extrémité respectivement 36₁ à 36₄ en formant chacun un brin parasite respectivement 34₁ à 34₄ et connectés à l'autre extrémité aux lignes d'attaque du circuit d'alimentation 33.

Les brins parasites 34₁ à 34₄ ont une largeur W_{br} inférieure à la largeur, Wₐ, des brins rayonnants afin de garantir un fonctionnement en large bande de l'antenne. Les brins parasites 34₁ à 34₄ sont connectés à la masse 35 à l'extrémité opposée à l'extrémité respectivement 36₁ à 36₄. Dans le mode de réalisation décrit en regard de la figure 3, la largeur, W_{br}, des brins parasites et la largeur, Wₐ, des brins rayonnants sont constantes.

L'antenne 30 est ensuite enroulée sur un support cylindrique, comme illustrée sur la figure 4, qui présente une vue de face de l'antenne enroulée sur son support cylindrique.

On décrit maintenant en détail un mode de réalisation particulier de l'invention. Bien entendu, il ne s'agit que d'un simple exemple, et de nombreuses variantes et adaptations sont possibles, en fonction des besoins et des applications.

L'antenne réalisée et illustrée en regard des figures 3 et 4 présente les caractéristiques suivantes :
- Longueur des brins : 0,83λ, où λ représente la longueur d'onde correspondant à la fréquence moyenne de la bande d'émission (cette longueur ayant été choisie pour optimiser l'ouverture de l'antenne) ;
- Diamètre : 0,18λ ;
- Distance *d* : 9 mm ;
- Largeur W_{br} : 1,95 mm
- Rapport des largeurs de brin Wₐ/W_{br} : 8.
- Angle d'enroulement, α : 50°.

Généralement, la bande de l'antenne s'élargit lorsque la distance *d* augmente. Préférentiellement, le brin parasite est donc proche du brin rayonnant voisin.

D'une manière générale, il existe un optimum de bande passante en fonction de la distance entre un brin parasite et le brin rayonnant associé.

La figure 5 permet de visualiser le ROS 52 mesuré en fonction de la fréquence 50 (exprimé en GHz sur la figure) mesurée à l'entrée d'un brin rayonnant pour l'antenne 30 illustrée en regard des figures 3 et 4, les autres étant chargés sous 50Ω.

Les antennes sont mesurées à la fréquence centrale F1 égale à 1.5 GHz.

On constate que pour l'antenne HQI à brin replié selon l'invention, on obtient une adaptation de l'antenne HQI inférieure à -10dB sur l'intervalle allant de 1,27GHz à 1,65 GHz, soit une bande passante qui atteint 26%. Ainsi, l'antenne HQI présente une augmentation significative de la bande passante. On passe en effet d'une bande passante de l'ordre 6 à 8 % pour une antenne HQI conventionnelle à une bande passante de l'ordre de 26% pour une antenne telle qu'illustrée en regard des figures 3 et 4.

Ainsi, l'antenne hélice quadrifilaire imprimée repliée dont chaque brin parasite est relié à la masse permet l'émission et/ou la réception dans une large bande passante ou dans deux sous-bandes différentes possédant chacune une large bande passante.

La technique de l'invention donne donc une augmentation non négligeable de la bande passante. On obtient ainsi une antenne hélice quadrilifaire imprimée fonctionnant dans une large bande passante et/ou dans deux sous-bandes différentes ayant chacune une large bande passante, et dont la hauteur est réduite. L'antenne hélice quadrifilaire imprimée repliée avec des brins parasites reliés à la masse permet donc une augmentation de la bande passante de l'antenne sans réduction des longueurs de brins.

La figure 6 est une abaque de Smith représentant l'impédance 60 d'entrée d'une antenne selon l'invention normalisée à 50 Ohms.

Une boucle 61 sur la courbe 60 est issue du couplage et donne la large bande puisque présente à l'intérieur d'un cercle 62 correspondant à un ROS inférieur ou égal à 2.

La figure 7a présente un exemple d'hélice 70 selon une variante de l'invention, sous sa forme développée. L'antenne HQI 70 comporte donc 4 brins rayonnants conducteurs 71₁ à 71₄ régulièrement espacés, imprimés sur une première face du substrat 72 et de largeur égale à Wₐ. Les quatre brins 71₁ à 71₄ sont connectés à l'une de leur extrémité aux lignes d'attaque du circuit d'alimentation 73.

Des brins parasites 74₁ à 74₄ (représentés en pointillés) sont imprimés parallèlement aux brins rayonnants sur une seconde face du substrat 72 opposée à la première face. Les brins parasites 74₁ à 74₄ sont connectés à la masse 75 à l'une de leur extrémité respectivement 71₁ à 71₄.

Chacun des brins parasites 74₁ à 74₄ est couplé par son extrémité respectivement 75₁ à 75₄ non reliée à la masse 75, à l'extrémité non reliée à l'alimentation du brin respectivement 71₁ à 71₄ auquel il est associé. Les brins parasites 74₁ à 74₄ ont une largeur W_{br} inférieure ou égale et, préférentiellement très inférieure (dans un rapport W_{br}/Wₐ inférieur à 0,15), à la largeur, Wₐ, des brins rayonnants afin de garantir un fonctionnement en large bande de l'antenne. Dans le mode de réalisation décrit en regard des figures 7a et 7b, la largeur, W_{br,} des brins parasites et la largeur, Wₐ, des brins rayonnants sont constantes.

Ici, la distance séparant un brin parasite et le brin rayonnant associé n'est pas limitée par la distance séparant deux brins rayonnants. Ainsi, la distance entre un brin parasite et le brin rayonnant peut être supérieure à la distance séparant deux brins rayonnants. Le couplage entre un brin parasite et le brin rayonnant associé et donc la bande passante peuvent être alors améliorés. On possède alors plus de possibilités dans la recherche de couplage optimum.

La figure 7b illustre en détail l'extrémité 751 du brin rayonnant 711 couplée au brin parasite 741. D'une manière générale, chacun des brins parasites et le brin rayonnant associé se chevauchent de part et d'autre du substrat 72 sur une distance *E* comprise entre 0 et la distance *d* séparant le brin parasite du brin rayonnant associé.

Les autres caractéristiques de l'antenne 70 (enroulement autour d'un support cylindrique, dimensions des brins et de l'antenne...) étant similaires à celle de l'antenne 30 des figures 3 et 4, elles ne seront pas décrites davantage.

La figure 8 présente un exemple d'antenne 80 selon une variante de l'invention selon laquelle des brins rayonnants 81₁, à 81₄ sont de largeur variable. Chacun des brins rayonnants 81₁, à 81₄ est relié par l'une de ses extrémités à un brin parasite 84₁ à 84₄.

Ce mode de réalisation a notamment pour objectif d'obtenir une antenne HQI 80 permettant d'élargir encore plus la bande passante et/ou de permettre une meilleure adaptation de l'antenne 80 (la variation de la largeur de la bande étant un paramètre supplémentaire utilisable pour l'adaptation). Ceci est obtenu en faisant varier la largeur des brins rayonnants le long de l'hélice. Ainsi, les extrémités des brins rayonnants ont respectivement une largeur Wₐ₁ et Wₐ₂ différente. La variation de la largeur peut être :
- régulière suivant une loi linéaire, exponentielle, double exponentielle, en escalier...ou
- non régulière.

Préférentiellement, la largeur des brins parasites est constante et chacun des brins parasites est parallèle à une ligne médiane longitudinale du brin rayonnant associé (illustrée, par exemple, par la ligne 87 correspondant au brin 81₁).

A titre illustratif, chacun des brins rayonnant de l'antenne 80 présente une largeur minimale Wₐ₁ égale à 2mm et une largeur maximale Wₐ₂ égale à 16 mm.

A l'exception de la largeur des brins rayonnants, les caractéristiques de l'antenne 80 étant similaires à celles de l'antenne 30 illustrée en regard des figures 3 et 4, elles ne seront pas décrites davantage.

Selon une variante de l'invention non illustrée, les brins parasites d'une antenne hélicoïdale sont couplés et non reliés directement à des brins rayonnants de largeur variable, similaires aux brins 81₁ à 81₄ de l'antenne 80 (selon un couplage similaire à celui des brins rayonnants et parasites de l'antenne 70).

Selon une autre variante de l'invention, la largeur des brins parasites est variable, les lignes médianes longitudinales de chacun des brins parasites et du brin rayonnant associé sont parallèles.

Selon encore une autre variante non représentée, les brins parasites sont parallèles à l'un des cotés des brins rayonnants. Un brin parasite parallèle à un brin rayonnant adjacent permet, notamment, d'éloigner ce brin parasite du brin rayonnant associé tout en le rapprochant du brin adjacent augmentant ainsi l'effet capacitif et la bande passante de l'antenne.

D'une manière générale, les brins parasites et les brins rayonnants sont reliés par un seul point de liaison.

La figure 9a montre un exemple d'antenne 90 selon une autre variante de l'invention présentant des brins rayonnants 91₁ à 91₄ formant une ligne brisée.

Chacun des brins rayonnants 91₁ à 91₄ est reliés par l'une de ses extrémités à un brin parasite 94₁ à 94₄.

Chaque brin rayonnant 91₁ à 91₄ (ou au moins certains) de l'antenne HQI est décomposé en un nombre limité de segments. D'après les expressions mathématiques liant les paramètres géométriques d'une antenne hélice, on constate qu'une modification de l'angle d'enroulement influe sur le pas de l'antenne, donc sur la longueur axiale.

Ainsi il est possible de donner un angle d'enroulement différent pour chaque segment. La hauteur peut ainsi s'en trouver réduite. Instaurer des angles d'enroulement différents peut être assimilé à un changement du pas de l'antenne.

Cependant, l'angle d'enroulement α est aussi un paramètre influant sur le diagramme de rayonnement d'une antenne HQI (angle d'ouverture à 3dB, rapport d'ellipticité). C'est pourquoi, pour choisir les différents angles α adéquats, un programme d'optimisation globale tel que le recuit simulé ou l'algorithme génétique peut être utilisé.

La synthèse est effectuée sur les diagrammes de rayonnement en polarisation principale et croisée en introduisant un gabarit défini par les niveaux d'amplitude et les angles d'ouverture -3dB voulus.

La mise en place de ce gabarit permet de contrôler parfaitement les angles d'ouverture à -3dB, ainsi que la réjection de la polarisation inverse donc le rapport d'ellipticité. Les variables à optimiser sont les différents angles d'enroulement des brins de l'antenne HQI. L'algorithme donnera les angles αᵢ optimum.

Chacune des brins rayonnant 91₁, à 91₄ de l'antenne 90 présenté en regard de la figure 9a est divisé par exemple en huit segments de longueur, *L*, identique. Les angles d'enroulement correspondant à chacun des huit segments des brins rayonnant de l'antenne 90 sont les suivants :
- α₁ = 30° ;
- α₂ = 33° ;
- α₃ = 55° ;
- α₄ = 34° ;
- α₅ = 65° ;
- α₆ = 68° ;
- α₇ = 54° ; et
- α₈ = 33°.

Les brins rayonnant 91₁ et parasite 94₁ et en particulier les segments qui composent le brin rayonnant 91₁ sont illustrés plus en détail en regard de la figure 9b.

On obtient ainsi une antenne HQI 90 à pas variable aléatoire avec des dimensions réduites.

Bien entendu, en fonction des besoins des contraintes différentes peuvent être prises en compte lors de l'optimisation.

Ainsi une modification des angles d'enroulement permet d'une part de diminuer la longueur axiale de l'antenne HQI et d'autre part d'obtenir le rapport d'ellipticité et la couverture souhaités.

Selon la figure 9b, le brin parasite 94₁ est parallèle à une tangente 97 intérieure (c'est-à-dire située entre le brin rayonnant 91₁ et le brin parasite associé94₁) du brin rayonnant 91₁.

Selon une variante non illustrée, un ou plusieurs brins parasites sont parallèles à une tangente extérieure (c'est-à-dire située du coté opposé au brin parasite) du brin rayonnant associé (ce qui permet de rapprocher le brin parasite d'un brin adjacent voisin) ou à une ligne médiane du brin rayonnant associé.

Selon une autre variante non illustrée, un ou plusieurs brins parasites forment une ligne brisée. Préférentiellement, chacun de ces brins parasites comporte le même nombre de segments que le brin rayonnant associé et chacun des segments du brin parasite a la même longueur et est parallèle à un segment correspondant sur le brin rayonnant associé (ainsi, outre une largeur différente, le brin parasite et le brin rayonnant associé ont la même forme), ce qui permet de positionner un brin parasite très près d'un brin adjacent rayonnant.

Selon encore une autre variante de l'invention non illustrée, les brins parasites d'une antenne hélicoïdale sont reliés par couplage (et non directement) à des brins rayonnants formant une ligne brisée de façon similaire à la liaison par couplage présentée en regard des figures 7a et 7b.

De nombreuses variantes des modes de réalisation illustrés en regard des figures 3 à 9 sont envisageables.

En particulier, il convient de rappeler que la largeur des brins parasites peut prendre une valeur quelconque inférieure à celle d'un brin rayonnant associé et préférentiellement de l'ordre du huitième de celle d'un brin rayonnant associé.

Par ailleurs, bien que l'invention peut s'appliquer à tout type d'antenne en hélice, et non uniquement aux antennes quadrilifaires.

On peut également envisager que les brins ne présentent pas tous des dimensions identiques.

Selon le mode de réalisation décrit, l'antenne est imprimée à plat, ensuite enroulée sur un support pour former l'antenne. Selon un autre mode de réalisation encore plus rapide, le substrat destiné à recevoir les éléments imprimés peut être réalisé directement dans sa forme cylindrique définitive. Dans ce cas, l'impression des brins et de la structure d'alimentation est effectuée directement sur le cylindre.

Par ailleurs, il est à noter que, bien qu'elle soit utilisable à l'unité, l'antenne de l'invention se prête également à la réalisation de réseaux d'antennes.

Il est également possible de montrer coaxialement et concentriquement deux (ou plus) antennes de ce type.

Enfin, la technique de l'invention est compatible avec des techniques visant à réduire la taille de l'antenne, telle que notamment celle proposée dans la demande de brevet dans le document de brevet FR-0011830, au nom de France Telecom (antenne hélicoïdale à pas variable) ou à augmenter la largeur de bande, par exemple, selon une technique proposée dans le document de brevet FR-0011843, au nom de France Telecom (antenne hélicoïdale à brins de largeur variable). Dans ces différents cas, la présence de pas variable et/ou la variation de largeur peut être appliquée sur tous les brins, ou sélectivement sur certains d'entre eux.

## Revendications

1. Antenne hélicoïdale (30, 70, 80, 90) comprenant au moins une hélice formée d'au moins deux brins rayonnants (31, 71, 81, 91) couplé chacun à un brin parasite (34, 74, 84, 94) correspondants, par une première de leurs extrémités, lesdits brins rayonnants et lesdits brins parasites (34, 74, 84, 94) étant parallèles et de même longueur,
**caractérisée en ce que** lesdits brins parasites (34, 74, 84, 94) présentent une largeur strictement inférieure à la largeur desdits brins rayonnants,
et **en ce que** la distance entre un brin parasite et le brin rayonnant auquel il est couplé est supérieure à la distance entre ledit brin parasite et un brin rayonnant voisin auquel il n'est pas couplé,
lesdites distances étant mesurées perpendiculairement aux axes desdits brins.

2. Antenne hélicoïdale selon la revendication 1, **caractérisée en ce que** le rapport entre la largeur de chacun desdits brins parasites et la largeur dudit brin rayonnant auquel il est couplé est inférieur ou égal à 0,15.

3. Antenne hélicoïdale selon l'une quelconque des revendications 1 et 2,
**caractérisée en ce que** lesdits brins rayonnants et lesdits brins parasites sont imprimés sur un substrat (32, 72, 82, 92).

4. Antenne hélicoïdale selon l'une quelconque des revendications 1 à 3, **caractérisée en ce que** chacun desdits brins parasites est relié à la masse (35, 75, 85, 95).

5. Antenne hélicoïdale selon l'une quelconque des revendications 1 à 4, **caractérisée en ce que** chacun desdits brins parasites (74) est couplé à un desdits brins rayonnants (31, 71, 81, 91) par une liaison conductrice (36, 86, 96).

6. Antenne hélicoïdale selon l'une quelconque des revendications 1 à 4, **caractérisée en ce que** chacun desdits brins parasites (74) est couplé à un desdits brins rayonnants (31, 71, 81, 91) par une liaison électro-magnétique (36, 86, 96).

7. Antenne hélicoïdale selon les revendications 3 et 6, **caractérisée en ce que** lesdits brins rayonnants sont imprimés sur une première face d'un substrat et **en ce que** lesdits brins parasites sont imprimés sur la deuxième face dudit substrat.

8. Antenne hélicoïdale selon la revendication 7, **caractérisée en ce qu'**au moins un brin parasite et un brin rayonnant voisin dudit brin rayonnant auquel ledit brin parasite est couplé se chevauchent.

9. Antenne hélicoïdale selon l'une quelconque des revendications 1 à 8, **caractérisée en ce que** la seconde extrémité desdits brins rayonnants est connectée à une ligne d'attaque d'un circuit d'alimentation (33, 73, 83, 93).

10. Antenne hélicoïdale selon l'une quelconque des revendications 1 à 9, **caractérisée en ce qu'**au moins une desdites hélices est une hélice quadrifilaire, comprenant quatre brins.

11. Antenne hélicoïdale selon l'une quelconque des revendications 1 à 10, **caractérisée en ce que** lesdits brins rayonnants formant une hélice présentent tous les mêmes dimensions et **en ce que** lesdits brins parasites présentent tous les mêmes dimensions.

12. Antenne hélicoïdale (90) selon l'une quelconque des revendications 1 à 11, **caractérisée en ce qu'**au moins un desdits brins rayonnants et/ou parasites est formé d'au moins deux segments, les angles d'enroulement d'au moins deux desdits segments étant différents.

13. Antenne hélicoïdale (80) selon l'une quelconque des revendications 1 à 12, **caractérisée en ce qu'**au moins un desdits brins rayonnants et/ou parasites présente une largeur variable, variant de façon régulière et monotone entre une largeur maximale et une largeur minimale.

14. Antenne hélicoïdale selon l'une quelconque des revendications 1 à 13, **caractérisée en ce que** lesdits brins rayonnants présentent une longueur sensiblement différente d'un multiple de la longueur d'onde correspondant à la fréquence moyenne de la bande d'émission de ladite antenne, divisée par 4.

## Claims

1. Helical antenna (30, 70, 80, 90) including at least one helix formed by at least two radiating wires (31, 71, 81, 91), each of them being connected by coupling to an associated parasitic wire (34, 74, 84, 94) by one first end,
said radiating wires and parasitic wires (34, 74, 84, 94) being parallel and having the same length,
**characterised in that** said parasitic wires (34, 74, 84, 94) are narrower than or equal in width to said radiating wires,
and **in that** each of said parasitic wires is farther in a direction perpendicular to the axis of said wires from said associated radiating wire than from at least one of said other radiating wires.

2. Helical antenna according to claim 1,
**characterised in that** the ratio between the width of each of said parasitic wires and the width of said associated radiating wire is less than or equal to 0.15.

3. Helical antenna according to either of claims 1 and 2, **characterised in that** said radiating wires and said parasitic wires are printed on a substrate (32, 72, 82, 92).

4. Helical antenna according to any one of claims 1 to 3, **characterised in that** each of said parasitic wires is connected to the ground (35, 75, 85, 95).

5. Helical antenna according to any one of claims 1 to 4, **characterised in that** each of said parasitic wire (74) is connected by a conductive connection (36, 86, 96) to one of said radiating wire (31, 71, 81, 91).

6. Helical antenna according to any one of claims 1 to 4, **characterised in that** each of said parasitic wire (74) is connected by an electromagnetic connection (36, 86, 96) to one of said radiating wire (31, 71, 81, 91).

7. Helical antenna according to any one of claims 3 to 6, **characterised in that** said radiating wires are printed on a first surface of a substrate and **in that** said parasitic wires are printed on a second surface of said substrate.

8. Helical antenna according to claim 7,
**characterised in that** at least one parasitic wire and one radiating wire adjacent to said radiating wire with which said parasitic wire is associated overlap each other.

9. Helical antenna according to any one of claims 8 to 10, **characterised in that** the second end of said radiating wires is connected to a feedline of a power supply circuit (33, 73, 83, 93).

10. Helical antenna according to any one of claims 1 to 9, **characterised in that** at least one of said helices is a quadrifilar helix, including four wires.

11. Helical antenna according to any one of claims 1 to 10, **characterised in that** said radiating wires forming a helix are all the same size and **in that** said parasitic wires are all the same size.

12. Helical antenna (90) according to any one of claims 1 to 11, **characterised in that** at least one of said radiating and/or parasitic wires is formed by at least two segments, in which the angles of coil of at least two of said segments are different.

13. Helical antenna (80) according to any one of claims 1 to 12, **characterised in that** at least one of said radiating and/or parasitic wires has a variable width, varying regularly and monotonously between a maximum and a minimum width.

14. Helical antenna according to any one of claims 1 to 13, **characterised in that** said radiating wires have a length substantially different from a multiple of the wavelength corresponding to the mean frequency of the transmission band of said antenna, divided by 4.

## Patentansprüche

1. Spiralantenne (30, 70, 80, 90) die mindestens eine Spirale aufweist, welche von mindestens zwei abstrahlenden Leitungsgliedern (31, 71, 81, 91) gebildet wird, die jeweils an ein entsprechendes parasitäres Leitungsglied (34, 74, 84, 94) über ein erstes Ende gekoppelt sind, wobei die besagten abstrahlenden Leitungsglieder und die besagten parasitären Leitungsglieder (34, 74, 84, 94) zueinander parallel sind und die gleiche Länge aufweisen,
**dadurch gekennzeichnet, dass** die Breite der besagten parasitären Leitungsglieder (34, 74, 84, 94) streng geringer als die Breite der besagten abstrahlenden Leitungsglieder ist sowie **dadurch**,
dass der Abstand zwischen einem parasitären Leitungsglied und das abstrahlende Leitungsglied, an welches es gekoppelt ist, größer ist als der Abstand zwischen dem besagten parasitären Leitungsglied und ein benachbartes abstrahlendes Leitungsglied, an das es nicht gekoppelt ist,
wobei die besagten Abstände senkrecht zu den Achsen der besagten Leitungsglieder gemessen werden.

2. Spiralantenne nach Anspruch 1, **dadurch gekennzeichnet, dass** das Verhältnis zwischen der Breite eines jeden der parasitären Leitungsglieder und der Breite des besagten abstrahlenden Leitungsglied, an das es gekoppelt ist, kleiner oder gleich 0,15 ist.

3. Spiralantenne nach einem der Ansprüche 1 oder 2, **dadurch gekennzeichnet, dass** die besagten abstrahlenden Leitungsglieder und die besagten parasitären Leitungsglieder auf ein Substrat (32, 72, 82, 92) aufgedruckt sind.

4. Spiralantenne nach einem der Ansprüche 1 bis 3, **dadurch gekennzeichnet, dass** jedes der besagten parasitären Leitungsglieder an Masse angeschlossen ist (35, 75, 85, 95).

5. Spiralantenne nach einem der Ansprüche 1 bis 4, **dadurch gekennzeichnet, dass** jedes der besagten parasitären Leitungsglieder (74) an eines der besagten abstrahlenden Leitungsglieder (31, 71, 81, 91) über eine leitende Verbindung (36, 86, 96) gekoppelt ist.

6. Spiralantenne nach einem der Ansprüche 1 bis 4, **dadurch gekennzeichnet, dass** jedes der besagten parasitären Leitungsglieder (74) an eines der besagten abstrahlenden Leitungsglieder (31, 71, 81, 91) über eine elektromagnetische Verbindung (36, 86, 96) gekoppelt ist.

7. Spiralantenne nach den Ansprüchen 3 und 6, **dadurch gekennzeichnet, dass** die besagten abstrahlenden Leitungsglieder auf einer ersten Fläche eines Substrats aufgedruckt sind und, dass die besagten parasitären Leitungsglieder auf der zweiten Fläche des besagten Substrat aufgedruckt sind.

8. Spiralantenne nach Anspruch 7, **dadurch gekennzeichnet, dass** mindestens ein parasitäres Leitungsglied und ein abstrahlendes Leitungsglied, welches mit dem an das besagte parasitäre Leitungsglied gekoppelte abstrahlende Leitungsglied benachbart ist, sich überlappen.

9. Spiralantenne nach einem der Ansprüche 1 bis 8, **dadurch gekennzeichnet, dass** das zweite Ende der besagten abstrahlenden Leitungsglieder mit einer Vorlaufleitung einer Stromversorgungsschaltung (33, 73, 83, 93) verbunden ist.

10. Spiralantenne nach einem der Ansprüche 1 bis 9, **dadurch gekennzeichnet, dass** mindestens eine der besagten Spiralen eine vieradrige Spirale ist, die vier Leitungsglieder aufweist.

11. Spiralantenne nach einem der Ansprüche 1 bis 10, **dadurch gekennzeichnet, dass** die besagten, eine Spirale bildenden abstrahlenden Leitungsglieder, alle die gleichen Abmessungen aufweisen und, dass die besagten parasitären Leitungsglieder alle die gleichen Abmessungen aufweisen.

12. Spiralantenne (90) nach einem der Ansprüche 1 bis 11, **dadurch gekennzeichnet, dass** mindestens eines der besagten abstrahlenden und/oder parasitären Leitungsglieder aus mindestens zwei Segmenten gebildet ist, wobei mindestens zwei dieser Segmente nach unterschiedlichen Winkeln aufgewickelt sind.

13. Spiralantenne (80) nach einem der Ansprüche 1 bis 12, **dadurch gekennzeichnet, dass** mindestens eines der besagten abstrahlenden und/oder parasitären Leitungsglieder eine variable Breite aufweist, die gleichmäßig und monoton zwischen einer maximalen Breite und einer minimalen Breite variiert.

14. Spiralantenne nach einem der Ansprüche 1 bis 13, **dadurch gekennzeichnet, dass** die besagten abstrahlenden Leitungsglieder eine Länge aufweisen, die merklich von einem Vielfachen der Wellenlänge abweicht, welche der durch 4 geteilten mittleren Frequenz des Sendebandes der besagten Antenne entspricht.
